# FASCICULE DE BREVET EUROPEEN

(11) **EP 0 776 737 B1**
(45) Date de publication et mention de la délivrance du brevet: **05.06.2002**
(21) Numéro de dépôt: 96402547.2
(22) Date de dépôt: 26.11.1996
(51) Int. Cl.: B25F 1/04, B25G 1/08

(54) **Outil de vissage-dévissage à accessoires multiples**
Werkzeug zum Schrauben und Losschrauben mit Mehrzweckzubehör
Screwing and unscrewing tool with multiple accessories

(30) Priorité: 01.12.1995 FR 9514234
(43) Date de publication de la demande: 04.06.1997
(73) Titulaire: BOST GARNACHE INDUSTRIES, F-39600 Arbois (FR)
(72) Inventeur: Gomas, Hervé Gilbert Maurice, 77310 St. Fargeau (FR)
(74) Mandataire: Jacobson, Claude

(56) Documents cités:
- EP-A- 0 443 200
- WO-A-88/04221
- WO-A-92/12829
- WO-A-94/03309
- DE-U- 8 401 327
- DE-U- 29 505 538
- FR-A- 2 604 155
- US-A- 2 828 855
- US-A- 4 854 045
- US-A- 5 320 004
- US-A- 5 450 775

## Description

La présente invention est relative à un outil de vissage-dévissage à accessoires multiples, du type décrit dans le préambule des revendications 1 et 3.

Dans des outils connus de vissage-dévissage, chaque accessoire est constitué par une tête de travail venue de matière à l'extrémité d'une tige escamotable montée sur la poignée. Chaque accessoire nécessite donc une tige complète, qui ne travaille qu'à une extrémité. L'outil est par suite relativement lourd, encombrant et coûteux.

Le DE-U-295 05 538 décrit un outil du type précité, ayant au moins les mêmes fonctionnalités que ces outils connus mais possédant une construction plus compacte, plus légère et plus économique, et permettant à l'utilisateur final de définir la série d'accessoires de son choix en fonction de ses besoins.

L'invention a pour but d'améliorer la compacité et la commodité d'utilisation d'un tel outil. A cet effet, l'invention a pour objet un outil à accessoires multiples du type précité, caractérisé, suivant un premier aspect, par la partie caractérisante de la revendication 1, et, suivant un second aspect, par la partie caractérisante de la revendication 3.

Cet outil peut comporter une ou plusieurs des caractéristiques décrites dans les revendications 2 et 4 à 12.

L'état de la technique comprend également les documents suivants:
- EP-A-443 200, qui décrit un outil de vissage-devissage à accessoires multiples, comprenant une monture, une série d'accessoires, un magasin escamotable de rangement des accessoires, et un porte-accessoire qui peut être fixé sur la monture de l'outil (position active), ou rangé dans le magasin.
- DE-U-84 01 327, dans lequel la poignée est creuse et forme un magasin de rangement de plusieurs têtes de travail, et le porte-accessoire peut prendre deux positions perpendiculaires l'une à l'autre;
- WO-A-94 03 309, qui décrit un outil de transmission de force de frappe comportant une monture, un porte-accessoire servant d'organe de transmission de la force de frappe, et une série d'accessoires qui peuvent être rangés dans un magasin de rangement ménagé dans la monture.

Des exemples de réalisation de l'invention vont maintenant être décrits en regard des dessins annexés, sur lesquels:
- la Figure 1 est une vue en perspective d'un outil à accessoires multiples conforme à l'invention;
- La Figure 2 est une vue de côté du même outil;
- la Figure 3 est une vue analogue à la Figure 1 d'un autre outil à accessoires multiples suivant l'invention;
- la Figure 4 est une vue de l'outil de la Figure 3, prise suivant la flèche IV de cette Figure 3;
- la Figure 5 est une vue en perspective d'une variante du magasin de l'outil des Figures 1 et 2;
- la Figure 6 est une vue de dessus d'une variante du magasin de l'outil des Figures 3 et 4;
- la Figure 7 est une vue de bout du même magasin, prise suivant la flèche VII de la Figure 6; et
- la Figure 8 est une vue de côté du même magasin, prise suivant la flèche VIII de la Figure 6.

L'outil 1 représenté aux Figures 1 et 2 est constitué essentiellement d'une monture 2 formant poignée, de forme allongée, munie à chaque extrémité d'un axe d'articulation, 3, 4 respectivement, ces deux axes reliant deux flasques latéraux 5, 6. Un porte-embout 7 unique est articulé autour de l'axe 3, et un magasin à embouts 8 est articulé autour de l'axe 4.

Le porte-embout 7 est constitué d'une tige 9 à section hexagonale, recourbée, enroulée et montée rotative à frottement, à son extrémité proximale 9A, autour de l'axe 3. Cette tige est positionnée au voisinage du flasque 5 par des moyens d'entretoisement appropriés, non visibles sur le dessin.

Sur l'extrémité distale de cette tige 9 est fixé à demeure un manchon 10 dont la section a extérieurement une forme circulaire et qui définit intérieurement une cavité 11 en six-pans standard.

Le porte-embout 7 peut être déplacé entre une position escamotée, dans laquelle il est entièrement contenu dans la poignée 2, et une position active déployée. De préférence, des moyens d'encliquetage (non représentés) définissent au moins une position active stable préférentielle du porte-embout, par exemple perpendiculaire à la direction générale de la poignée.

Le magasin 8 est une pièce en matière plastique moulée de forme allongée qui comporte à une extrémité un moyeu 12 monté sur l'axe 4 et formant entretoise entre les deux flasques 5 et 6. Le reste de la longueur du magasin forme un support de forme générale plane, parallèle aux plans généraux des deux flasques et adjacent au flasque 6. La face latérale 13 de ce support tournée vers le flasque 5 est pourvue d'une série de logements borgnes 14, au nombre de sept sur deux rangées dans cet exemple. Comme on le voit bien sur la Figure 2, les axes de ces logements sont parallèles entre eux et fortement inclinés par rapport à la perpendiculaire à la face 13. Les axes de chaque rangée sont contenus dans un même plan perpendiculaire à cette face.

Chaque logement 14 est adapté pour recevoir le pied hexagonal 15 d'un embout mâle 16, dont la partie active 17 n'a été illustrée que de façon schématique. Tous les embouts ont le même pied 15 conjugué de la cavité 11 du porte-accessoire, et ils forment ensemble un jeu d'embouts dont les parties actives 17 correspondent par exemple à celles d'un jeu de clés mâles classiques, d'un jeu d'embouts de tournevis standards, etc., ou d'un panachage de divers types d'embouts.

Les pieds 15 peuvent être reçus à frottement dans la cavité 11 et dans les logements 14. En variante, il peut être prévu des moyens d'encliquetage séparables pour garantir leur maintien en place.

Au repos, chaque logement 14 reçoit un embout 16. Le magasin 8 est rabattu suivant la flèche F1 de la Figure 2 et entièrement logé dans la partie inférieure de la poignée (en considérant les Figures 1 et 2). Les embouts sont alors maintenus en place à la fois par frottement ou encliquetage dans leurs logements et par le flasque 5. La forme de l'extrémité distale du magasin est effilée pour lui permettre de se loger exactement dans le profil des deux flasques 5 et 6, sous l'axe 3. De plus, le porte-embout 7, dépourvu de toute embout, est rabattu suivant la flèche F2 de la Figure 2 et, lui aussi, entièrement escamoté dans la poignée. Les positions escamotées du porte-accessoire et du magasin sont illustrés en traits mixtes sur la Figure 2.

Pour utiliser l'outil, on sort de la poignée le porte-embout 7, par rotation autour de l'axe 3, jusqu'à sa position active désirée, et on sort également le magasin 8 de la poignée, ceci à la manière de lames d'un "couteau suisse". On sort l'embout 16 sélectionné de son logement 14, on en emboîte le pied 15 dans la cavité 11, et on utilise la poignée comme organe de transmission de couple.

Il est à noter que l'utilisateur peut garnir le magasin 8 d'un jeu d'embouts standards différent du jeu d'embouts 16. De plus, le même outil peut être livré avec des jeux d'embouts différents suivant les besoins des clients.

L'outil 21 des Figures 3 et 4 diffère du précédent sous deux aspects.

D'une part, deux porte-accessoire sont montés côte-à-côte à rotation, par une extrémité, sur l'axe 3: un porte-douille 27 et un support 38 de porte-embout. D'autre part, le magasin 28 est un magasin à embouts femelles ou douilles.

Le porte-douille 27 est constitué d'une tige de section circulaire enroulée et montée rotative à frottement, par une extrémité, autour de l'axe 3. Son autre extrémité 31 est conformée en carré mâle standard.

Le support 38 a la même structure que le porte-embout 7 des Figures 1 et 2 (tige hexagonale 29 enroulée et montée rotative à frottement autour de l'axe 3 et manchon 30), mais est de moindre longueur. La cavité d'extrémité 35 du manchon 30, en six-pans, est adaptée pour recevoir le pied hexagonal 39 d'un porte-embout amovible 40 standard de perceuse-visseuse, ce porte-embout ayant lui-même une cavité d'extrémité 41 à section hexagonale. Le porte-embout 40 peut être de tout type connu, par exemple à jonc, magnétique ou à verrouillage.

Le magasin 28 comporte, dans sa face latérale 33 tournée vers le flasque 5, des logements borgnes 34 plus grands que précédemment, adaptés pour recevoir à frottement un jeu de douilles interchangeables classiques (non représentées). Toutes les douilles ont d'un côté un même carré femelle d'entraînement, conjugué du carré mâle 31, et, de l'autre côté, elles ont des profils d'entraînement différents conjugués de ceux d'écrous standards.

De plus, l'extrémité libre effilée du magasin 28 comporte une surépaisseur 42 munie de reliefs 43 d'encliquetage temporaire dans des évidements correspondants (non visibles sur le dessin) des flasques 5 et 6.

L'utilisation la plus courante de l'outil 21 consiste à déployer uniquement le porte-douille 27 et le magasin 28, à extraire de ce dernier une douille sélectionnée, à en emboîter le carré femelle sur le carré mâle 31, et à exercer un couple au moyen de la poignée 2. Comme précédemment, des moyens d'encliquetage, notamment à bille chargée par un ressort, peuvent être prévus sur le carré mâle 31 afin de coopérer avec des évidements complémentaires ménagés dans le carré d'entraînement des douilles.

L'outil 21 peut cependant également servir d'outil de secours en cas de panne d'une perceuse-visseuse ou de problème d'accessibilité : l'embout de vissage ou le porte-embout peut alors être retiré de la perceuse-visseuse et emboîté dans la cavité 35, et le vissage/dévissage peut être poursuivi à la main au moyen de la poignée 2.

Bien entendu, on peut également emboîter dans la cavité 35 des embouts mâles interchangeables, ces derniers ne pouvant toutefois pas être rangés dans l'outil dans cet exemple.

La Figure 5 représente en perspective un magasin à embouts mâles 48 qui diffère du magasin 8 des Figures 1 et 2 par la présence de la surépaisseur 42 à reliefs 43 d'encliquetage à son extrémité libre, et de reliefs 49 sur le moyeu 52, ces reliefs permettant l'encliquetage entre eux du porte-embout 7, et donc la solidarisation libérable de ce dernier et du magasin en position escamotée.

Les Figures 6 à 8 représentent une variante 58 du magasin 28 des Figures 3 et 4, dans laquelle le moyeu forme un crochet élastique 52 qui s'encliquette de façon amovible sur l'axe 4 de la poignée. Ainsi, on peut prévoir un jeu de magasins 58 interchangeables, correspondant, dans cet exemple, à plusieurs gammes de douilles toutes adaptables sur le carré mâle 31.

Il est à noter que le crochet 52 permet d'accrocher le magasin 58 sur le cordon d'alimentation électrique d'une perceuse-visseuse.

Bien entendu, un même magasin peut, en -variante, être adapté pour recevoir des accessoires de natures différentes, par exemple quelques embouts mâles et quelques douilles.

## Revendications

1. Outil de vissage-dévissage (1) à accessoires multiples, du type comprenant une monture (2) formant poignée, de forme allongée, une série d'accessoires (16) qui peuvent être rangés dans cette monture et dont l'un quelconque peut être mis sélectivement en position active et entraîné en rotation au moyen de la monture pour y appliquer un couple, l'outil comprenant au moins un porte-accessoire (7; 27) monté sur la monture (2), relié à celle-ci de façon non séparable et sur lequel peut être adapté l'une quelconque d'une série de têtes de travail (16), la monture comprenant en outre un magasin (8; 28; 48; 58) de rangement et plusieurs têtes de travail, ce magasin (8; 28; 48; 58) étant un organe escamotable dans la monture, de forme allongée, qui est articulé par une de ses extrémités autour d'un premier axe (4) solidaire de la monture (2) et situé à une première extrémité de celle-ci, **caractérisé en ce que** le porte-accessoire (7; 27) a une forme allongée, est escamotable dans la monture et est articulé par une de ses extrémités autour d'un second axe (3) solidaire de la seconde extrémité de la monture (2).

2. Outil suivant la revendication 1, **caractérisé en ce qu'**il comprend au moins deux porte-accessoire (7; 38) articulés par une extrémité sur ledit second axe (3).

3. Outil de vissage-dévissage (1) à accessoires multiples, du type comprenant une monture (2) formant poignée, de forme allongée, une série d'accessoires (16) qui peuvent être rangés dans cette monture et dont l'un quelconque peut être mis sélectivement en position active et entraîné en rotation au moyen de la monture pour y appliquer un couple, l'outil comprenant au moins un porte-accessoire (7, 27) monté sur la monture (2), relié à celle-ci de façon non séparable et sur lequel peut être adapté l'une quelconque d'une série de têtes de travail (16), la monture comprenant en outre un magasin (8; 28; 48; 58) de rangement et plusieurs têtes de travail, ce magasin (8; 28; 48; 58) étant un organe escamotable dans la monture, de forme allongée, qui est articulé par une de ses extrémités autour d'un premier axe (4) solidaire de la monture (2) et situé à une première extrémité de celle-ci, **caractérisé en ce qu'**il comprend au moins deux porte-accessoire (7, 38) escamotables dans la monture, articulés par une extrémité sur un second axe commun (3) solidaire de la monture.

4. Outil suivant la revendication 3, **caractérisé en ce que** le magasin (8; 28; 48; 58) et les porte-accessoire (7, 38) sont séparément escamotables;

5. Outil suivant la revendication 3 ou 4, **caractérisé en ce que** chaque porte-accessoire (7; 38) a une forme allongée et est articulée par une extrémité autour dudit second axe (3).

6. Outil suivant l'une quelconques des revendications 3 à 5, **caractérisé en ce que** chacun des deux axes (3, 4) est situé à une extrémité de la monture.

7. Outil suivant l'une quelconques des revendications 1 à 6, **caractérisé en ce que** le magasin (8; 28; 48; 58) présente une série de logements (14) à têtes de travail dans l'une (13) de ses faces latérales.

8. Outil suivant l'une quelconque des revendications 1 à 7, **caractérisé en ce que** la monture (2) porte en outre un porte-accessoire escamotable additionnel (38) sur lequel s'adapte un accessoire amovible additionnel (40), le porte- accessoire additionnel muni de cet accessoire amovible additionnel pouvant être rangé dans la monture, d'autres accessoires non rangeables dans la monture pouvant être également adaptés sur le porte-accessoire additionnel (38).

9. Outil suivant l'une quelconque des revendications 1 à 8, **caractérisé en ce que** le magasin comporte des moyens (52) de montage amovible sur la monture (2).

10. Outil suivant la revendication 9, **caractérisé en ce que** lesdits moyens de montage amovible (52) forment un moyen d'encliquetage sur un axe (4) de la monture (2).

11. Outil suivant la revendication 8 ou 9, **caractérisé en ce qu'**il comprend plusieurs magasins (58) interchangeables, adaptés pour ranger des gammes différentes de têtes de travail.

12. Outil suivant l'une quelconque des revendications 1 à 8, **caractérisé en ce que** le magasin (8; 28) et le ou chaque porte-accessoire (7; 27; 38) comportent des moyens (49) d'encliquetage mutuel en position escamotée dans la monture.

## Patentansprüche

1. Werkzeug (1) zum Ein- und Ausschrauben mit Mehrfachzubehören, umfassend ein einen Griff bildendes Gestell (2) langgestreckter Form, eine Reihe von Zubehören (16), die in diesem Gestell untergebracht werden können und von denen ein beliebiges wahlweise in aktive Stellung gebracht werden kann und mit Hilfe des Gestells zur Ausübung eines Drehmoments auf es in Drehung versetzt werden kann, wobei das Werkzeug mindestens einen Zubehörhalter (7;27) aufweist, der an dem Gestell (2) angebracht ist und mit diesem nichttrennbar verbunden ist und auf den ein beliebiger einer Reihe von Arbeitsköpfen (16) aufgesteckt werden kann, wobei das Gestell ferner ein Magazin (8;28;48;58) zur Unterbringung und mehrere Arbeitsköpfe aufweist, wobei dieses Magazin (8;28;48;58) ein in das Gestell versenkbares Organ langgestreckter Form ist, das an einem seiner Enden an einer ersten Achse (4) angelenkt ist, die mit dem Gestell (2) fest verbunden ist und an einem ersten Ende von diesem gelegen ist, **dadurch gekennzeichnet, dass** der Zubehörhalter (7;27) eine langgestreckte Form besitzt, in das Gestell versenkbar ist und an einem seiner Enden an einer zweiten, mit dem zweiten Ende des Gestells (2) fest verbundenen Achse (3) angelenkt ist.

2. Werkzeug nach Anspruch 1, **dadurch gekennzeichnet, dass** es mindestens zwei Zubehörhalter (7;38) aufweist, die an einem Ende an der zweiten Achse (3) angelenkt sind.

3. Werkzeug (1) zum Ein- und Ausschrauben mit Mehrfachzubehören, umfassend ein einen Griff bildendes Gestell (2) langgestreckter Form, eine Reihe von Zubehören (16), die in diesem Gestell untergebracht werden können und von denen ein beliebiges wahlweise in aktive Stellung gebracht werden kann und mit Hilfe des Gestells zum Ausüben eines Drehmoments auf es in Drehung versetzt werden kann, wobei das Werkzeug mindestens einen Zubehörhalter (7;27) aufweist, der an dem Gestell (2) angebracht ist und mit diesem nichttrennbar verbunden ist und auf den ein beliebiger einer Reihe von Arbeitsköpfen (16) aufgesteckt werden kann, wobei das Gestell ferner ein Magazin (8;28;48;58) zur Unterbringung und mehrere Arbeitsköpfe aufweist, wobei dieses Magazin (8;28;48;58) ein in das Gestell versenkbares Organ langgestreckter Form ist, das an einem seiner Enden an einer ersten Achse (4) angelenkt ist, die mit dem Gestell (2) fest verbunden ist und an einem ersten Ende von diesem gelegen ist, **dadurch gekennzeichnet, dass** es mindestens zwei Zubehörhalter (7, 38) aufweist, die in das Gestell versenkbar sind und an einem Ende an einer zweiten gemeinsamen Achse (3) angelenkt sind, die mit dem Gestell fest verbunden ist.

4. Werkzeug nach Anspruch 3, **dadurch gekennzeichnet, dass** das Magazin (8;28;48;58) und die Zubehörhalter (7, 38) getrennt versenkbar sind.

5. Werkzeug nach Anspruch 3 oder 4, **dadurch gekennzeichnet, dass** jeder Zubehörhalter (7; 38) eine langgestreckte Form besitzt und mit einem Ende an der zweiten Achse (3) angelenkt ist.

6. Werkzeug nach einem der Ansprüche 3 bis 5, **dadurch gekennzeichnet, dass** jede der beiden Achsen (3,4) an einem Ende des Gestells gelegen ist.

7. Werkzeug nach einem der Ansprüche 1 bis 6, **dadurch gekennzeichnet, dass** das Magazin (8;28;48;58) in einer (13) seiner Seitenflächen eine Reihe von Aufnahmen (14) für Arbeitsköpfe aufweist.

8. Werkzeug nach einem der Ansprüche 1 bis 7, **dadurch gekennzeichnet, dass** das Gestell (2) außerdem einen versenkbaren Zusatzzubehörhalter (38) aufweist, auf den ein abnehmbares Zusatzzubehör (40) aufsteckbar ist, wobei der mit diesem abnehmbaren Zusatzzubehör bestückte Zusatzzubehörhalter in dem Gestell untergebracht werden kann, wobei weitere, nicht in dem Gestell unterbringbare Zubehöre ebenfalls auf den Zusatzzubehörhalter (38) aufgesteckt werden können.

9. Werkzeug nach einem der Ansprüche 1 bis 8, **dadurch gekennzeichnet, dass** das Magazin Mittel (52) zur lösbaren Anbringung an dem Gestell (2) aufweist.

10. Werkzeug nach Anspruch 9, **dadurch gekennzeichnet, dass** die Mittel (52) zur lösbaren Anbringung ein Mittel zum Einklinken auf einer Achse (4) des Gestells (2) bilden.

11. Werkzeug nach Anspruch 8 oder 9, **dadurch gekennzeichnet, dass** es mehrere austauschbare Magazine (58) aufweist, die für die Unterbringung von verschiedenen Sätzen von Arbeitsköpfen ausgelegt sind.

12. Werkzeug nach einem der Ansprüche 1 bis 8, **dadurch gekennzeichnet, dass** das Magazin (8;28) und der oder jeder Zubehörhalter (7;27;38) Mittel (49) zum gegenseitigen Einklinken in der in das Gestell versenkten Stellung aufweisen.

## Claims

1. Screwing and unscrewing tool (1) with multiple accessories, of the kind comprising a housing (2) forming a handle of elongate form, a series of accessories (16) which can be arranged in the housing and of which any one can be placed selectively in an active position and rotated by means of the housing to apply a torque to it, the tool comprising at least one accessory holder (7;27) mounted on the housing (2), connected to it non-separably and on which can be fitted any one of a series of working heads (16), the housing further comprising a storage magazine (8;28;48;58) and several working heads, the magazine (8;28;48;58) being a member retractable into the housing, of elongate form, which is hinged by one of its ends about a first axis (4) integral with the housing (2) and located at a first end of the housing, **characterised in that** the accessory holder (7;27) has an elongate form, is retractable into the housing and is hinged by one of its ends about a second axis (3) integral with the second end of the housing (2).

2. Tool according to claim 1, **characterised in that** it comprises at least two accessory holders (7;38) hinged at one end to the said second axis (3).

3. Screwing and unscrewing tool (1) with multiple accessories, of the kind comprising a housing (2) forming a handle of elongate form, a series of accessories (16) which can be arranged in the housing and of which any one can be placed selectively in an active position and rotated by means of the housing to apply a torque to it, the tool comprising at least one accessory holder (7;27) mounted on the housing (2), connected to it non-separably and on which can be fitted any one of a series of working heads (16), the housing further comprising a storage magazine (8;28;48;58) and several working heads, the magazine (8;28;48;58) being a member retractable into the housing, of elongate form, which is hinged by one of its ends about a first axis (4) integral with the housing (2) and located at a first end of the housing, **characterised in that** it comprises at least two accessory holders (7,38) retractable into the housing, and hinged at one end on a second common axis (3) integral with the housing.

4. Tool according to claim 3, **characterised in that** the magazine (8;28;48;58) and the accessory holder (7,38) are separately retractable.

5. Tool according to claim 3 or 4, **characterised in that** each accessory holder (7:38) has an elongate form and is hinged at one end about the said second axis (3).

6. Tool according to any one of claims 3 to 5, **characterised in that** each of the two axes (3,4) is located at an end of the housing.

7. Tool according to any one of claims 1 to 6, **characterised in that** the magazine (8;28;48;58) has a series of recesses (14) for the working heads in one (13) of its lateral faces.

8. Tool according to any one of claims 1 to 7, **characterised in that** the housing (2) further carries an additional retractable accessory holder (38) on which is fitted an additional detachable accessory (40), the additional accessory holder provided with this additional detachable accessory being adapted to be arranged in the housing, the other accessories which are not arranged in the housing being equally able to be fitted into the additional accessory holder (38).

9. Tool according to any one of claims 1 to 8, **characterised in that** the magazine comprises means (52) for detachable mounting on the housing (2).

10. Tool according to claim 9, **characterised in that** the said detachable mounting means (52) form a ratchet means on one axis (4) of the housing (2).

11. Tool according to claim 8 or 9, **characterised in that** it comprises several interchangeable magazines (58), adapted for accommodating different types of working heads.

12. Tool according to any one of claims 1 to 8, **characterised in that** the magazine (8;28) and the or each accessory holder (7;27;38) comprise mutual ratchet means (49) in the retracted position in the housing.
